# EUROPÄISCHE PATENTSCHRIFT

(11) **EP 0 134 509 B1**
(45) Veröffentlichungstag und Bekanntmachung des Hinweises auf die Patenterteilung: **11.10.1989**
(21) Anmeldenummer: 84108321.5
(22) Anmeldetag: 14.07.1984
(51) Int. Cl.: H01H 13/70

(54) **Drucktaste**
Push button
Bouton-poussoir

(30) Priorität: 17.08.1983 DE 3329698
(43) Veröffentlichungstag der Anmeldung: 20.03.1985
(73) Patentinhaber: Preh-Werke GmbH & Co. KG, 97616 Bad Neustadt (DE)
(72) Erfinder: Oelsch, Jürgen, Dipl.-Ing., D-8741 Hohenroth (DE); Stürmer, Bertold, D-8740 Neustadt/Saale (DE)

(56) Entgegenhaltungen:
- EP-A- 0 046 575
- DE-B- 1 227 976
- FR-A- 2 195 832
- US-A- 3 720 801
- US-A- 3 916 150
- US-A- 4 433 225

## Beschreibung

Die Erfindung betrifft eine Drucktaste mit einer Betätigungsfläche an einem beweglichen Tastenteil, die groß im Vergleich zu einem zu betätigenden elektrischen Kontakt ist, und die einer Führungseinrichtung, die das bewegliche Tastenteil gegenüber einem unbeweglichen Tastenteil führt, wobei die Führungseinrichtung einerseits an dem beweglichen und andererseits an dem unbeweglichen Tastenteil angelenkt ist und die Führungseinrichtung eine auf einen Randbereich der Betätigungsfläche ausgeübte Betätigungskraft auf einen gegenüberliegenden Randbereich des beweglichen Tastenteils überträgt.

Eine derartige Drucktaste ist beispielsweise die _{"} Leertaste einer Schreibtastatur. Bei einer solchen zwar schmalen jedoch langen Taste ist die Führungseinrichtung von einem Schwenkbügel gebildet, der an den beiden Tastenenden angelenkt ist. Bei einer Betätigung am einen Tastenende nimmt er das andere Tastenende mit, so daß das Schalten des elektrischen Kontakts weitgehend unabhängig von dem Ort der Betätigung der Taste ist. Bei Schreibtastaturen bzw. Ein- und Ausgabetastaturen von Terminals sind häufig neben der genannten Taste auch großflächige Tasten vorgesehen, die eine Fläche überdecken, die das Mehrfache der überwiegenden Tastengröße ist. Bei solchen Tasten muß sichergestellt sein, daß beim Drücken der Taste der zugeordnete Schaltkontakt immer in gleicher Weise betätigt wird, ganz unabhängig davon, auf welche Tastenstelle gedrückt wird. Dabei darf die Taste nicht zum Klemmen neigen.

Drucktasten der eingangs genannten Art weisen häufig keine eigenen rückstellenden Federelemente auf. Sie werden oft durch eine Rückstellkraft in ihre Ausgangsstellung gebracht, die auch den zugehörigen elektrischen Kontakt ersetzt. Beispielsweise sind hierfür Gummimembranen vorgesehen. Bei großflächigen Tasten der genannten Art muß sichergestellt sein, daß die Drucktaste auch dann sicher in ihre Ausgangsstellung zurückgeht, wenn keine eigene Rückstellfeder vorgesehen ist und die Rückstellkraft der Kontaktanordnung klein ist und nicht an einer zentralen Stelle der Taste angreift.

Aufgabe der Erfindung ist es, eine Drucktaste der eingangs genannten Art vorzuschlagen, bei der weder beim Betätigen noch beim Rückstellen die Gefahr eines Verkantens bzw. Verklemmens besteht, auch wenn die Taste nach Länge und Breite groß gegenüber dem zu betätigenden Kontakt bzw. den übrigen Tasten einer Tastatur ist.

Erfindungsgemäß ist obige Aufgabe dadurch gelöst, daß die Führungseinrichtung von zwei Scheren gebildet ist, wobei die beidem Arme jeder Schere an einer Achse drehbar verbunden sind, daß die beiden Achsen zueinander fluchtend ausgerichtet gehalten sind, daß die oberen freien Enden der vier Scherenarme an vier Lagerstellen des beweglichen Tastenteils in Betätigungsrichtung gehalten und quer dazu beweglich sind, wobei die vier Lagerstellen eine Rechteckfläche einschließen, die sich mit der Betätigungsfläche weitgehend deckt, und daß die unteren freien Enden der vier Scherenarme an dem unbeweglichen Tastenteil in Betätigungsrichtung gehalten und quer dazu beweglich sind.

Die von der Doppelschere gebildete Führungseinrichtung stellt sicher, daß dann, wenn die Taste außermittig gedrückt wird, die anderen Bereiche parallel mitgenommen werden, so daß also die Taste nicht verkantet. Das Schaltverhalten des Kontakts wird durch die Führungseinrichtung nicht beeinflußt.

Die Führungseinrichtung stellt ferner sicher, daß die vom elektrischen Kontakt ausgehende Rückstellkraft auf die beabstandeten Lagerstellen übertragen wird, so daß die Taste ohne große Reibungsverluste in ihre Ausgangsstellung geht und auch dabei nicht klemmt.

Ein weiterer Vorteil der erfindungsgemäßen Drucktaste ist darin zu sehen, daß die Toleranzen der Führungseinrichtung keinen wesentlichen Einfluß auf das Bewegungsverhalten haben, so daß zwischen den Teilen ein relativ großes Spiel zugelassen werden kann.

Schließlich ist günstig, daß die Doppelschere keine große Bauhöhe benötigt, so daß die Betätigungsfläche der erfindungsgemäßen Drucktaste die gleich Höhenlage wie die anderen Tasten haben kann und auch auf der gleichen Kontaktplatte wie diese angeordnet sein kann.

In bevorzugter Ausgestaltung der Erfindung sind die Arme der Scheren paarweise zu Rahmen zusammengefaßt. Vorzugsweise ist dabei die Achse der einen Schere von Fingern der jeweils anderen Schere umgriffen. Dadurch ist ein einfacher zusammenhängender Aufbau der beiden Scheren erreicht.

Weitere vorteilhafte Ausgestaltungen der Erfindung ergeben sich aus der folgenden Beschreibung eines Ausführungsbeispiels und den Unteransprüchen. In der Zeichnung zeigen :
Figur 1 eine schematische Schnittansicht einer Drucktaste einer Tastatur,
Figur 2 einen Schnitt des unbeweglichen Tastenteils längs der Linie 11-11 nach Figur 3,
Figur 3 eine Aufsicht des unbeweglichen Tastenteils,
Figur 4 eine Unteransicht des Trägers des beweglichen Tastenteils,
Figur 5 einen Schnitt des Trägers längs der Linie V-V nach Figur 4,
Figur 6 eine Unteransicht der Tastenkappe des beweglichen Tastenteils,
Figur 7 einen Schnitt längs der Linie Vll-Vll nach Figur 6,
Figur 8 das eine Rahmenteil der Doppelschere in Aufsicht und
Figur 9 dessen Ansicht längs der Linie IX-IX nach Figur 8.

Eine Drucktaste 1 weist ein bewegliches Tastenteil 2 und ein unbewegliches Tastenteil 3 auf. Dieses ist auf eine Grundplatte 4 einer Tastatur gesteckt. Die Grundplatte 4 weist Bohrungen 5 auf, in denen federelastische Schaltkörper 6 angeordnet sind. Unterhalb der Bohrungen 5 sind Schaltkammern 7 einer Schalttolie 8 angeordnet. In der Schaltkammer 7 sind die elektrisch leitenden Beläge vorgesehen, die sich beim Beträtigen eines der Schaltkörper 6 kontaktieren.

Das bewegliche Tastenteil 2 besteht aus einem Träger 9 und einer auf diesen aufgesetzten Tastenkappe 10. Wie den Figuren 1 und 6 zu entnehmen ist die Betätigunsfläche der Tastenkappe bzw. Betätigungsfläche 10 groß im Vergleich zu dem federelastischen Schaltkörper 6. Die Schaltkörper 6 sind so auf der Grundplatte 4 verteilt, daß die an der Tastatur überwiegend vorgesehenen quadratischen Tasten dicht stehen.

Zwischen dem unbeweglichen Tastenteil 3 und dem Träger 9 ist eine Führungseinrichtung vorgesehen. Diese besteht aus zwei Scheren 11 und 12. In Figur 1 liegt die Schere 12 in der Zeichenebene hinter der Schere 11 und fluchtet in der Ansicht nach Figur 1 mit dieser.

Die Schere 11 weist zwei Arme 13 und 14 auf, welche in ihrer Mitte um eine Achse 17 schwenkbar verbunden sind. Dementsprechend sind Arme 15 und 16 der Schere 12 um eine Achse 18 schwenkbar. Die Achsen 17 und 18 fluchten miteinander und sind ausgerichtet gehalten. An den oberen freien Enden der Arme 13 und 14 sind Zapfen 19 bzw. 20 ausgebildet. An den unteren freien Enden der Arme 13 und 14 sind Zapfen 21 und 22 ausgebildet. Dementsprechend sind an dem Armen 15 und 16 Zapfen 23, 24 sowie 25 und 26 ausgebildet.

Zur Aufnahme der Zapfen 21, 22, 25 und 26 sind an dem unbeweglichen Tastenteil 3 Führungstaschen 21', 22', 25' und 26' ausgebildet. Diese gestatten eine Verschiebung der Zapfen in der Richtung A, jedoch nicht in Betätigungsrichtung B bzw. Rückstellrichtung R.

An dem unbeweglichen Tastenteil 3 ist eine Höhlung.27 ausgebildet, die zur Aufnahme des Schaltkörpers 6 vorgesehen ist. An die Höhlung 27 schließt sich eine Öffnung 28 an. Das Tastenteil 3 weist eine Führungshülse 29 auf, die außen mit Rastnasen 30 versehen ist. Außerdem sind am Tastenteil 3 Führungsleisten 31 angeordnet. Stifte 32 dienen zur Befestigung an der Grundplatte 4 (vgl. Figuren 2 und 3).

Der Träger 9 weist Auflagezungen 19', 20', 23' und 24' für die Zapfen 19, 20 sowie 23 und 24 auf. Am Träger 9 ist ein Schaltstößel 33 ausgebildet, der durch die Öffnung 28 paßt und in die Höhlung 27 ragt. Der Träger 9 weist Rastzungen 34 auf, die den Rastnasen 30 zugeordnet sind. Sie begrenzen zusammen mit ihnen den Hub des Trägers 9 gegenüber dem Tastenteil 3. Am Träger 9 ist außerdem eine Leiste 35 angeordnet, welche zwischen die Führungsleisten 31 greift. Mit weiteren Rastzungen 36 neben der Leiste 35 und entsprechenden Rastnasen 37 außen an den Führungsleisten 31 kann der Hub zusätzlich zur Rastpaarung 30, 34 begrenzt werden. Außerdem weist der Träger 9 Öffnungen 38 zur Festlegung der Tastenkappe 10 auf (vgl. Figur 4 bzw. 5).

An die Tastenkappe 10 sind an ihrer Unterseite Stifte 39 angeformt, die formschlüssig in die Öffnungen 38 eindrückbar sind. Sie weist einen Bolzen 40 auf, der durch den Träger 9 hindurch in die Führungshülse 29 greift. Außerdem sind am Außenrand der Tastenkappe 10 Ansätze 41 verteilt, die bei Druckbeaufschlagung der Taste 1 auf den Außenrand des unbeweglichen Tastenteils 3 auftreffen. Zwischen Leistenstücken 19", 20", 23" und 24" und den Auflagezungen 19', 20', 23' und 24' sind die Zapfen 19, 20, 23 und 24 so gehalten, daß sie sich in Querrichtung A, jedoch nicht in Betätigungsrichtung B oder Rückstellrichtung R bewegen können. Wie Figur 6 zu entnehmen schließen diese vier Lagerstellen der Zapfen 19, 20, 23 und 24 eine Rechteckfläche ein, die sich mit der Beträtigungsfläche (Grundfläche der Tastenkappe 10) weitgehend deckt. Das von den Lagerstellen umschriebene Rechteck deckt sich mit dem größeren Teil der L-förmigen Betätigungsfläche der Tastenkappe 10. Ebenso groß wie das Rechteck, das die genannten Lagerstellen umschreiben, ist auch das Rechteck, das die von den Führungstaschen 21', 22', 25', 26' gebildeten Lagerstellen der unteren Zapfen 21, 22, 25 und 26 umschreiben.

Die Doppelschere 11, 12 ist aus zwei identischen Rahmenteilen zusammengesetzt. Eines der Rahmenteile 42 ist in den Figuren 8 und 9 gezeigt. Das Rahmenteil 42 bildet die Arme 13 und 15. Dementsprechend sind an ihm die Zapfen 19, 21 und 23, 25 ausgebildet. Am Rahmenteil 42 ist in der Nähe des Armes 15 ein Achsstummel 18' ausgeformt. Die Mitte des Armes 13 ist in der Umgebung der Achse 17 unterbrochen und endet dort in zwei Fingern 43, die eine Lagerschale 44 mit einem dem Achsstummel 18' gleichen Durchmesser bilden. Zur Montage der Doppelschere 11, 12 wird ein dem Rahmenteil 42 gleiches Rahmenteil um 180 °C diesem gegenüber versetzt in jenes eingeschnappt. Dabei umgreifen die Finger 43 des Rahmenteils 42 den Achsstummel 17' des anderen Rahmenteils, wogegen dessen Finger den Achsstummel 18' umschließen. Dadurch ist die Doppelschere 11, 12 aus nur zwei Bauteilen geschaffen, wobei gleichzeitig die Achsen 17, 18 ausgerichtet sind und sich zwangsweise miteinander bewegen.

Die Funktionsweise der beschriebenen Drucktaste ist etwa folgende :

Wird in einem Eckbereich in Betätigungsrichtung B auf die Tastenkappe 10 gedrückt, dann hat der der Druckstelle nächstliegende Zapfen die Tendenz nach unten zu gehen. Dabei wird der zugehörige Arm verschwenkt, wodurch sich dessen Achse, beispielsweise 17, nach unten bewegt. Dadurch wird der andere Arme im Gegensinn verschwenkt und also der entsprechende andere Zapfen mitgenommen. Darüber hinaus wird aber auch die andere Achse, beispielsweise 18, nach unten bewegt, so daß auch die beiden anderen Arme mit verschwenkt werden. Im Endergebnis bewegen sich also alle vier oberen Zapfen 19, 20, 23 und 24 gleichmäßig nach unten, so daß ganz unabhängig von der Druckstelle sich das bewegliche Tastenteil 2 parallel zur Grundplatte 4 nach unten bewegt. Ein Verklemmen in den Führungen 29, 40 ; 31, 35 ist demnach nicht zu befürchten. Durch die gleichmäßige Abwärtsbewegung der Zapfen 19, 20, 23 und 24 bewegt sich mit dem Träger 9 dessen Schaltstößel 33 gleichmäßig auf den Schaltkörper 6 unabhängig von der Druckstelle. Ein sicheres Schalten ist damit gewährleistet.

Beim Loslassen der Tastenkappe 10 wirkt die Rüchstellkraft des Schaltkörpers 6 auf den Schaltstößel 33. Obwohl dieser ganz außerhalb der Mitte der Taste 1 liegt, wird das bewegliche Tastenteil 2 parallel zurückgestellt. Dabei wirkt an sich die Rückstellbewegung in erster Linie auf den Finger 19. Dessen Arm 13 zieht jedoch über die Achse 17 den Arm 14 und die Achse 18 und damit auch die Arme 15 und 16 mit.

Die beschriebene Doppelschere 11, 12 (Figur 8, 9) ist als Kunststoffteil aufgebaut. Die Doppelschere kann auch aus Draht geformt sein.

## Patentansprüche

1. Drucktaste mit einer Betätigungsfläche (10) an einem beweglichen Tastenteil (2), die groß im Vergleich zu einem zu betätigenden elektrischen Kontakt ist, und mit einer Führungseinrichtung (11, 12), die das bewegliche Tastenteil (2) gegenüber einem unbeweglichen Tastenteil (3) führt, wobei die Führungseinrichtung (11, 12) einerseits an dem beweglichen und andererseits an dem unbeweglichen (3) Tastenteil (2 bzw. 3) angelenkt ist und eine auf einen Randbereich der Betätigungsfläche (10) ausgeübte Betätigungskraft auf einen gegenüberliegenden Randbereich des beweglichen Tastenteils (2) überträgt, dadurch gekennzeichnet, daß die Führungseinrichtung von zwei Scheren (11, 12) gebildet ist, wobei die beiden Arme (13, 14 bzw. 15, 16) jeder Schere (11, 12) an je einer Achse (17 bzw. 18) drehbar verbunden sind, daß die beiden Achsen (17, 18) zueinander fluchtend ausgerichtet gehalten sind, daß die oberen freien Enden (19, 20, 23, 24) der vier Scherenarme (13 bis 16) an vier Lagerstellen des beweglichen Tastenteils (2) in Betätigungsrichtung (B) gehalten und quer dazu beweglich sind, wobei die vier Lagerstellen eine Rechteckfläche einschließen, die sich mit der Betätigungsfläche weitgehend deckt, und daß die unteren freien Enden (21, 22, 25, 26) der vier Scherenarme (13 bis 16) an dem unbeweglichen Tastenteil (3) in Betätigungsrichtung (B) gehalten und quer dazu beweglich sind.

2. Drucktaste nach Anspruch 1, dadurch gekennzeichnet, daß die Arme (13 bis 16) der Scheren (11, 12) paarweise zu Rahmen (42) zusammengefaßt sind.

3. Drucktaste nach Anspruch 1 oder 2, dadurch gekennzeichnet, daß die Achse (17 bzw. 18) der einen Schere (11 bzw. 12) von Fingern (43) der jeweils anderen Schere umgriffen sind.

4. Drucktaste nach einem der vorhergehenden Ansprüche, dadurch gekennzeichnet, daß die Achsen (17, 18) mittig an den Armen (13 bis 16) vorgesehen sind.

5. Drucktaste nach einem der vorhergehenden Ansprüche 2 bis 4, dadurch gekennzeichnet, daß beide Scheren (11, 12) aus zwei identischen Rahmenteilen (42) zusammengesetzt sind.

6. Drucktaste nach einem der vorhergehenden Ansprüche, dadurch gekennzeichnet, daß zwischen dem beweglichen Tastenteil (2) und dem unbeweglichen Tastenteil (3) eine Verrastung (30, 34 ; 36, 37) vorgesehen ist.

7. Drucktaste nach einem der vorhergehenden Ansprüche, dadurch gekennzeichnet, daß das bewegliche Tastenteil (2) aus einem Träger (9) und einer diesen überdeckenden Tastenkappe (10) zusammengesetzt ist.

8. Drucktaste nach Anspruch 7, dadurch gekennzeichnet, daß ein Schaltstößel (33) zur Betätigung des elektrischen Kontaktes (6) an dem Träger (9) ausgebildet ist.

9. Drucktaste nach einem der Ansprüche 7 oder 8, dadurch gekennzeichnet, daß am unbeweglichen Tastenteil (3) eine Führungshülse (29) für einen Bolzen (40) der Tastenkappe (10) ausgebildet ist.

10. Drucktaste nach einem der Ansprüche 7 bis 9, dadurch gekennzeichnet, daß an dem unbeweglichen Tastenteil (3) Führungsleisten (31) für eine Leiste (35) des Trägers (9) ausgebildet sind.

11. Drucktaste nach Anspruch 9 und 10, dadurch gekennzeichnet, daß außen an der Führungshülse (29) und den Führungsleisten (31) Rastnasen (30, 37) für Rastzungen (34, 36) des Trägers (9) ausgebildet sind.

12. Drucktaste nach einem der vorhergehenden Ansprüche, dadurch gekennzeichnet, daß eine Rückstellkraft für das bewegliche Tastenteil (2) auf den Schaltstößel (33) wirkt.

13. Drucktaste nach einem der vorhergehenden Ansprüche, dadurch gekennzeichnet, daß der Schaltstößel (33) außerhalb der Mitte der Betätigungsfläche liegt.

## Claims

1. A push button comprising an operating surface (10) on a movable button part (2), which surface is large in comparison with an electrical contact which is to be actuated, and comprising a guide device (11, 12), which guides the movable button part (2) relative to a stationary button part (3), the guide device (11, 12) being hinge-connected on the one hand to the movable button part (2) and on the other hand to the stationary button part (3) and transmitting an operating force exerted on a peripheral area of the operating' surface (10) to an oppositely disposed peripheral area of the movable button part (2), characterised in that the guide device is formed from two scissor brackets (11, 12), the two arms (13, 14 or 15, 16) of each scissor bracket (11, 12) being pivotably connected at an axle (17 or 18) in each case, in that the two axles (17, 18) are held in alignment with one another, in that the upper free ends (19, 20, 23, 24) of the four scissor bracket arms (13 to 16) are secured at four bearing points of the movable button part (2) in the operating direction (B) and can be displaced transversely thereto, the four bearing points forming a rectangle, which corresponds substantially to the operating surface, and in that the lower free ends (21, 22, 25, 26) of the four scissor bracket arms (13 to 16) are secured to the stationary button part (3) in the operating direction (B) and can be displaced transversely thereto.

2. A push button according to claim 1, characterised in that the arms (13 to 16) of the scissor brackets (11, 12) are combined in pairs to form frames (42).

3. A push button according to claim 1 or 2, characterised in that the axles (17 or 18) of one scissor bracket (11 or 12) are embraced by fingers (43) of the other scissor bracket in each case.

4. A push button according to any one of the preceding claims, characterised in that the axles (17; 18) are provided centrally on the arms (13 to 16).

5. A push button according to any one of the preceding claims 2 to 4, characterised in that both scissor brackets (11, 12) are formed from two identical frame parts (42).

6. A push button according to any one of the preceding claims, characterised in that a stop means (30, 34; 36, 37) is provided between the movable button part (2) and the stationary button part (3).

7. A push button according to any one of the preceding claims, characterised in that the movable button part (2) is formed from a support (9) and a button cap (10) covering the support (9).

8. A push button according to claim 7, characterised in that a switching rod (33) for actuating the electrical contact (6) is formed on the support (9).

9. A push button according to claim 7 or 8, characterised in that a guide sleeve (29) is formed on the stationary button part (3) for a bolt (40) of the button cap (10).

10. A push button according to one of claims 7 to 9, characterised in that guide bars (31) are formed on the stationary button part (3) for a bar (35) of the support (9).

11. A push button according to claims 9 and 10, characterised in that on the outside of the guide sleeve (29) and the guide bars (31) stop noses (30, 37) are formed for stop tongues (34, 36) of the support (9) are formed.

12. A push button according to any one of the preceding claims, characterised in that a restoring force for the movable button part (2) acts upon the switching rod (33).

13. A push button according to any one of the preceding claims, characterised in that the switching rod (33) lies off centre of the operating surface.

## Revendications

1. Touche comportant une surface (10) d'actionnement sur une pièce ou partie mobile (2) de touche, laquelle est de grande dimension par rapport au contact électrique qu'il s'agit d'actionner, ainsi qu'un dispositif (11, 12) de guidage qui guide la pièce mobile (2) de touche par rapport à une pièce fixe (3) de touche, le dispositif de guidage (11, 12) étant articulé d'une part sur la pièce mobile (2) de touche et d'autre sur la pièce fixe (3) de touche, et le dispositif (11, 12) de guidage transmettant une force d'actionnement exercée sur une zone située au bord de la surface (10) d'actionnement, à une zone située en face du bord de la pièce mobile (2) de touche, touche caractérisée en ce que le dispositif de guidage est constitué par deux compas (11, 12), les deux branches (13, 14 ou 15, 16) de chaque compas (11, 12) étant chacune reliées de façon rotative à un axe (17 ou 18), en ce que les deux axes (17, 18) sont maintenus alignés l'un à la suite de l'autre ; en ce que les extrémités libres supérieures (19, 20, 23, 24) des quatre branches (13 à 16) de compas sont maintenues sur quatre endroits d'appui de la pièce mobile (2) de touche dans le sens du déplacement (B) et sont mobiles transversalement par rapport à celle-ci, les quatre endroits d'appui délimitant une surface rectangulaire qui coïncide dans une large mesure avec la surface d'actionnement, et en ce que les extrémités libres inférieures (21, 22, 25, 26) des quatre branches (13 à 16) des compas sont maintenues sur la pièce fixe (3) de touche dans le sens du déplacement (B) et sont mobiles dans le sens transversal à celui-ci.

2. Touche selon la revendication 1, caractérisée en ce que les branches (13 à 16) des compas (11, 12) sont assemblées par paires pour former un cadre (42).

3. Touche selon la revendication 1 ou 2, caractérisée en ce que les axes (17 ou 18) d'un compas (11 ou 12) sont entourés par des doigts (43) de l'autre compas.

4. Touche selon une des revendications précédentes, caractérisée en ce que les axes (17, 18) sont prévus au milieu des branches (13 à 16).

5. Touche selon une des revendications 2 à 4 précédentes, caractérisée en ce que les deux compas (11, 12) se composent de deux pièces identiques (42) en forme de cadre.

6. Touche selon une des revendications précédentes, caractérisée en ce que l'on prévoit un encliquetage (30, 34; 36, 37) entre la partie mobile (2) de touche et la pièce fixe (3) de touche.

7. Touche selon une des revendications précédentes, caractérisée en ce que la pièce mobile (2) de touche se compose d'un support (9) et d'une coiffe (10) de touche recouvrant celui-ci.

8. Touche selon la revendication 7, caractérisée en ce qu'un poussoir (33) est formé sur le support (9) en vue de l'actionnement du contact (6) électrique.

9. Touche selon une des revendications 7 ou 8, caractérisée en ce qu'une douille (29), destinée à guider une tige (40) de la coiffe (10) de touche, est prévue sur la pièce fixe (3) de touche.

10. Touche selon une des revendications 7 à 9, caractérisée en ce que des glissières (31) destinées à guider une barrette (35) du support (9) sont prévues sur la pièce fixe (3) de touche.

11. Touche selon les revendications 9 et 10, caractérisée en ce que des dents (30, 37) d'encli--quetage, destinées à coopérer avec des languettes d'encliquetage (34, 36) du support (9), sont formées à l'extérieur de la douille (29) de guidage et des glissières (31) de guidage.

12. Touche selon une des revendications précédentes, caractérisée en ce qu'une force, destinée au rappel de la pièce mobile (2) de touche, agit sur le poussoir (33) de commutation.

13. Touche selon une des revendications précédentes, caractérisée en ce que le poussoir (33) de commutation est situé en dehors de la zone centrale ou milieu de la surface d'actionnement.
